# EUROPÄISCHE PATENTSCHRIFT

(11) **EP 3 841 266 B1**
(45) Veröffentlichungstag und Bekanntmachung des Hinweises auf die Patenterteilung: **27.07.2022**
(21) Anmeldenummer: 19725651.4
(22) Anmeldetag: 03.05.2019
(51) Int. Cl.: E05B 19/00, E05B 19/04, E05B 19/26, G07C 9/00

(54) **NOTSCHLÜSSEL ZUR ANORDNUNG INNERHALB EINES MOBILEN IDENTIFIKATIONSGEBERS**
EMERGENCY KEY FOR ARRANGING WITHIN A MOBILE IDENTIFICATION TRANSMITTER
CLÉ DE SECOURS POUR AGENCEMENT DANS UN ÉMETTEUR D'IDENTIFICATION MOBILE

(30) Priorität: 23.08.2018 DE 102018120531
(43) Veröffentlichungstag der Anmeldung: 30.06.2021
(73) Patentinhaber: Huf Hülsbeck & Fürst GmbH & Co. KG, 42551 Velbert (DE)
(72) Erfinder: HABECKE, Matthias, 45529 Hattingen (DE)
(86) Internationale Anmeldenummer: PCT/EP2019/061333
(87) Internationale Veröffentlichungsnummer: WO 2020/038617

(56) Entgegenhaltungen:
- EP-A1- 3 075 925
- EP-A1- 3 266 961
- DE-A1-102011 053 717

## Beschreibung

Die Erfindung geht von einem Notschlüssel für ein Kraftfahrzeug zur Anordnung innerhalb eines mobilen Identifikationsgebers mit den im Oberbegriff des Anspruchs 1 angegebenen Merkmalen.

Aus dem Stand der Technik sind Notschlüssel bekannt, welche einen Schlüsselbart und einen Schüsselkopf aufweisen, wobei beide Komponenten des Notschlüssels aus Metall ausgebildet sind. Ein Zusammenfügen des Schlüsselkopfes und des Schlüsselbarts erfolgt in den meisten Fällen durch ein Verstiften, nachdem diese in einander eingesteckt wurden. Nachteilig ist dabei, dass es einer sehr aufwendigen Geometrie zur Verbindung der beiden Teile Bedarf, insbesondere beim Schlüsselbart muss der Verbidungsabschnitt nach einem Stanzvorgang gefräst werden, was sehr kostenaufwendig ist. Solche Notschlüssel werden nur beim fahrzeugseitigen Ausfall des Stroms oder auf der Seite des mobilen Identifikationsgebers benutzt, um eine Kraftfahrzeugtür zu entriegeln. In einem Standard-Betrieb wird der mobile Identifikationsgeber benutzt, um die Kraftfahrzeugtür zu entriegeln und der Notschlüssel ist meistens im Gehäuse des mobilen Identifikationsgebers untergebracht. Meistens bildet der Schlüsselkopf einen sichtbaren Teil des mobilen Identifikationsgebers, so dass ein Wusch besteht diesen Teil des Schlüssels aus Metall auszubilden, um ein ansprechendes Aussehen auch bei langer Nutzungsdauer zu gewährleisten. Ferner wird der Notschlüssel meist am Schlüsselkopf mit dem mobilen Identifikationsgeber befestigt, wobei am Schlüsselkopf eine Öse zur Befestigung am Schlüsselbund vorgesehen ist. Daher wird der Schlüsselkopf derart ausgelegt, dass dieser hohen Zugkräften sowie Reibkräften im Verriegelungsabschnitt standhalten muss.

Derzeit wird oft ein so genanntes Keyless-Go Schließsystem eingesetzt. Dabei wird vom Fahrzeug ein LF-Wecksignal zum Wecken des mobilen Identifikationsgebers periodisch ausgesendet. Wenn der mobile Identifikationsgeber in der Nähe des Kraftfahrzeugs ein LF-Wecksignal feststellt, sendet der mobile Identifikationsgeber ein HF-Antwortsignal mit einem Kode zum Steuergerät des Kraftfahrzeugs, um einen berechtigen Benutzer zu authentifizieren. Das Senden und Empfangen von den Telegrammen, insbesondere im HF-Bereich, wird teilweise durch metallische Gegenstände stark gestört.

DE102011053717 offenbart einen Notschlüssel für ein Kraftfahrzeug zur Anordnung innerhalb eines mobilen Identifikationsgebers, aufweisend einen Schlüsselbart aus Kunststoff und einen Schlüsselkopf, welcher aus Metall ausgebildet ist. Zwischen dem Schlüsselbart und dem Schlüsselkopf ist eine kraftschlüssige oder formschlüssige Verbindung vorgesehen.

Der Erfindung liegt die Aufgabe zugrunde einen Notschlüssel bereitzustellen, welcher einen kostengünstigen Aufbau aufweist und dennoch den ästhetischen Anforderungen bei hoher Nutzungsdauer standhält, wobei gleichzeitig ein störungsfreies Kommunizieren des mobilen ID-Gebers mit einem Kraftfahrzeug möglich sein soll.

Die erfindungsgemäße Aufgabe wird gelöst durch den kennzeichnenden Teil des Patentanspruchs 1 sowie mit den Merkmalen des kennzeichnenden Teils vom Patentanspruch 8. Darüber hinaus wird die Aufgabe durch ein Verfahren zur Herstellung eines Notschlüssels für ein Kraftfahrzeug in vorteilhafter Weise gelöst. In den abhängigen Patentansprüchen sind vorteilhafte und besonders zweckmäßige Ausgestaltungen der Erfindung angegeben. Dazu ist erfindungsgemäß vorgesehen, dass der Schlüsselbart mittels eines Kunststoff-Umspritzverfahrens am Befestigungsabschnitt des Schlüsselkopfes angeformt ist. Der Erfindungsgedanke liegt dabei darin, dass durch die Ausbildung des Schlüsselbarts aus einem Werkstoff, welcher für Funkwellen durchlässig ist. Das hat den Vorteil, dass ein störungsfreies Kommunizieren des mobilen ID-Gebers möglich ist. Durch die Ausbildung des Schlüsselkopfes aus Metall wird eine hohe Lebensdauer für den sichtbaren Teil des Schlüsselkopfes erreicht. Ferner werden die Herstellungskosten reduziert durch das Anformen des Schlüsselbarts am Schlüsselkopf.

Vorteilhafterweise kann der Befestigungsabschnitt des Schlüsselkopfes eine Lasche in Längsrichtung des Schlüsselbarts aufweisen, wobei die Lasche eine Ausnehmung aufweist. Dadurch wird der Vorteil erreicht, dass beim Umspritzvorgang des Befestigungsabschnitts das Kunststoff in die Ausnehmung gelangt und somit eine sichere Verbindung des Schlüsselkopfes und des Schlüsselbarts hergestellt wird.

Ebenfalls ist es denkbar, dass der Schlüsselkopf einen Verriegelungsabschnitt zum Zusammenwirken mit einem Sperrelement des Identifikationsgebers aufweist. Damit ist eine stabile und konstruktiv einfache Sicherung gegen Herausfallen des Notschlüssels aus dem mobilen Identifikationsgeber gewährleistet.

In einer weiteren die Erfindung verbessernden Ausführungsform ist der Schlüsselkopf aus Zamak ausgebildet. Durch die Ausbildung des Schlüsselkopfes aus Zinkdruckguss, insbesondere aus ZP5, kann eine einfache und schnelle Fertigung im Rahmen eines Druckgussverfahrens ohne weitere spanende Fertigungsverfahren bei geleichzeitig guter Festigkeit zur Gewährleistung einer sicheren Verriegelung des Schlüsselkopfes im mobilen Identifikationsgeber erreicht werden. Ferner ist Zamak für eine anschließende Chrombeschichtung zu dekorativen Zwecken gut geeignet, sodass es denkbar wäre den Schlüsselkopf mindestens teilweise mit einer Chrombeschichtung zu versehen.

Sehr kostengünstig und einfach ist die Konstruktion, wenn der Schlüsselkopf einen außenliegenden Abschnitt und einen innenliegenden Abschnitt aufweist. Da der außenliegende Abschnitt eine sichtbare Oberfläche des mobilen Identifikationsgebers bildet, kann lediglich der außenliegende Abschnitt mit einer dekorativen Beschichtung, insbesondere mit einer Chrombeschichtung, versehen werden. Ferner kann der innenliegende Abschnitt ohne Beschichtung belassen werden.

Eine die Erfindung verbessernde Maßnahme sieht vor, dass der Schlüsselbart aus einem Thermoplast, insbesondere aus einem mit mindestens 25 Prozent Glasfasern verstärkten Polybutylenterephthalat, hergestellt ist. Besonders bevorzugt ist die Herstellung des Schlüsselbarts aus PA GF50. Dadurch wird die mechanische Festigkeit des Schlüsselbarts verbessert, um ein beim Betätigen eines Schließzylinders eingeleitetes Drehmoment zu übertragen und den Zugkräften in Längsrichtung des Notschlüssels standzuhalten.

Gemäß einem weiteren Aspekt der Erfindung ist ein mobiler Identifikationsgeber für ein Kraftfahrzeug beansprucht. Der erfindungsgemäße mobile Identifikationsgeber für ein Sicherheitssystem, das insbesondere ein Zugangskontrollsystem und/oder ein Fahrberechtigungskontrollsystem und/oder ein Schloss mit einem Schließzylinder umfasst. Der mobile Identifikationsgeber aufweisend ein Gehäuse, wobei innerhalb des Gehäuses eine Elektronikeinheit, insbesondere Sende-und Empfangseinrichtung, zur Kommunikation mit einem Kraftfahrzeug angeordnet ist, und einem innerhalb des Gehäuses angeordneten erfindungsgemäßen Notschlüssel, wobei der Schlüsselbart des Notschlüssels aus einem für Funkwellen durchlässigen Werkstoff ausgebildet ist.

Vorzugsweise ist der Notschlüssel am Verriegelungsabschnitt des Schlüsselkopfes mit Hilfe eines Sperrelements verriegelbar, welcher im Gehäuse des mobilen Identifikationsgebers gelagert ist und mit einer Feder vorgespannt ist. Damit ist eine stabile Sicherung gegen Herausfallen des Notschlüssels aus dem mobilen Identifikationsgeber gewährleistet.

Sehr kostengünstig und einfach ist die Konstruktion, wenn das Sperrelement innerhalb des Gehäuses angeordnet ist, wobei das Sperrelement einteilig mit einer außerhalb des Gehäuses zugänglichen Taste ausgebildet ist.

Unter einem mobilen Identifikationsgeber ist dasselbe zu verstehen wie ein ID-Geber. Ferner werden die beiden Begriffe im Folgenden als Synonyme verwendet.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhafte bevorzugte Ausführungsbeispiele der Erfindung dargestellt sind. In der Zeichnung zeigt:
- Figur 1: eine schematische Darstellung eines erfindungsgemäßen ID-Gebers mit einem erfindungsgemäßen Notschlüssel im Verriegeltzustand,
- Figur 2: eine schematische Darstellung eines erfindungsgemäßen ID-Gebers mit einem erfindungsgemäßen Notschlüssel im Entriegeltzustand,
- Figur 3: einen Schlüsselkopf eines erfindungsgemäßen Notschlüssels,
- Figur 4: einen erfindungsgemäßen Notschlüssel,

In den nachfolgenden Figuren werden für die gleichen technischen Merkmale auch von unterschiedlichen Ausführungsbeispielen die identischen Bezugszeichen verwendet.

Figur 1 zeigt eine schematische Darstellung eines erfindungsgemäßen ID-Gebers 1 für ein Sicherheitssystem, insbesondere für ein Sicherheitssystem eines Kraftfahrzeuges, mit einem erfindungsgemäßen Notschlüssel 10 im Verriegeltzustand. Der ID-Geber enthält ein Gehäuse 5, innerhalb dessen ein Aufnahmefach 16 ausgebildet ist. Im Aufnahmefach 16 ist ein mechanischer Notschlüssel zur Aufbewahrung angeordnet und kann bei Bedarf aus dem Aufnahmefach 16 und somit aus dem Gehäuse 5 des ID-Gebers 1 entnommen werden. Zusätzlich umfasst das Gehäuse 5 eine Elektronikeinheit 4 mit einer Sendeeinheit zur Kommunikation mit einem Steuergerät eines Kraftfahrzeuges in Form von Funkwellen 15 im Hochfrequenzbereich und einer Empfangseinheit zum Empfang von Wecksignalen im Langwellenbereich. Ferner ist ein Sperrelement 3 im Gehäuse 5 angeordnet, welcher mittels einer Taste 6 in einen Verriegeltzustand mit Hilfe eines Energiespeichers 12, insbesondere einer Feder, oder durch einen Benutzer in einen Entriegeltzustand überführbar ist. Figur 2 zeigt eine schematische Darstellung eines erfindungsgemäßen ID-Gebers mit einem erfindungsgemäßen Notschlüssel im Entriegeltzustand. Die Taste 6 kann einteilig mit dem Sperrelement 3 ausgebildet sein, wobei die Taste 6 von außerhalb des Gehäuses 5 für den Benutzer zugänglich ist.

Figur 3 zeigt einen Schlüsselkopf des erfindungsgemäßen Notschlüssels 10. Der mechanische Notschlüssel 10 weist ein Schlüsselkopf 2 zum Greifen durch einen Benutzer auf. Der Schlüsselkopf 2 ist aus Metall, insbesondere Zinkdruckguss ZP5, ausgebildet. Ferner enthält der Schlüsselkopf 2 einen innenliegenden Abschnitt 14 und außenliegenden Abschnitt 13. Der innenliegende Abschnitt 14 weist einen Verriegelungsabschnitt 8 und einen Befestigungsabschnitt 9 auf. Der Befestigungsabschnitt 9 ist in Form einer Lasche 11 in Längsrichtung des Notschlüssels 10 mit einer Ausnehmung ausgeformt. Der außenliegende Abschnitt 13 umrandet den innenliegenden Abschnitt 14 und ragt rippenförmig aus dem innenliegenden Abschnitt 14 senkrecht zur Längsrichtung des Notschlüssels 10 hervor, wobei der außenliegende Abschnitt 13 sichtbar für den Benutzer ist und bildet einen Außenrand des ID-Gebers 1. Zusätzlich dient der außenliegende Abschnitt 13 als Anschlag, damit der Notschlüssel 10 eine definierte Position im mobilen Identifikationsgeber einnehmen kann.

Figur 4 zeigt einen erfindungsgemäßen Notschlüssel 10. Der mechanische Notschlüssel 10 umfasst neben dem Schlüsselkopf 2 einen Schlüsselbart 7, welcher mittels eines Kunststoff-Umspritzverfahrens am Befestigungsabschnitt 9 des Schlüsselkopfes 2 angeformt ist. Der Schlüsselbart 7 ist aus einem Thermoplast, insbesondere aus einem mit mindestens 25 Prozent Glasfasern verstärkten Polybutylenterephthalat hergestellt. Das Verfahren zur Herstellung eines Notschlüssels 10 für ein Kraftfahrzeug umfasst folgende Schritte:
- Fertigen eines Schlüsselkopfes 2 aus Metall mittels eines Druckgussverfahrens,
- Einlegen des Schlüsselkopfes 2 in eine Spritzgussform,
- Anformen eines Schlüsselbarts 7 am Befestigungsabschnitt 9 des Schlüsselkopfes 2 mittels eines Kunststoff-Umspritzverfahrens,
- Fräsen einer Kodierung am Schlüsselbart 7.

Der Erfindungsgedanke liegt dabei darin, dass der Schlüsselkopf 2 aus Metall gefertigt wird, weil dies für die Anforderungen in Bezug auf das Aussehen und die mechanische Beanspruchung am besten geeignet ist, wobei der Schlüsselbart 7 aus Kunststoff durch das Spritzgießen hergestellt. Und somit wird werden die Funkwellen 15 nicht mehr gestört, wie es bei einem metallischen Schlüssel der Fall wäre. Infolgedessen ist die Herstellung des Notschlüssels 10 wesentlich einfacher geworden, sodass der Notschlüssel 10 für eine Serien- bzw. Massenproduktion geeignet ist, wobei gleichzeitig die Produktionskosten bei den geforderten Anforderungen gesenkt wurden.

Die vorstehend beschriebene Erfindung ist selbstverständlich nicht auf die beschriebenen und dargestellten Ausführungsformen beschränkt. Es ist ersichtlich, dass an den in der Figur dargestellten Ausführungsformen zahlreiche, dem Fachmann entsprechend der beabsichtigten Anwendung naheliegende Abänderungen vorgenommen werden können, ohne dass dadurch der Bereich der Erfindung verlassen wird.

### Bezugszeichenliste

- 1: mobiler Identitifikationsgeber bzw. ID-Geber
- 2: Schlüsselkopf
- 3: Sperrelement
- 4: Elektronikeinheit
- 5: Gehäuse
- 6: Taste
- 7: Schlüsselbart
- 8: Verriegelungsabschnitt
- 9: Befestigungsabschnitt
- 10: Notschlüssel
- 11: Lasche
- 12: Energiespeicher
- 13: Außenligender Abschnitt
- 14: Innenliegender Abschnitt
- 15: Funkwellen
- 16: Aufnahmefach

## Patentansprüche

1. Notschlüssel (10) für ein Kraftfahrzeug zur Anordnung innerhalb eines mobilen Identifikationsgebers (1), aufweisend einen Schlüsselbart (7) zum Betätigen eines Schließzylinders, wobei auf dem Schlüsselbart (7) eine Kodierung vorgesehen ist, und einen Schlüsselkopf (2) zum Greifen durch einen Benutzer, welcher aus Metall ausgebildet ist, wobei der Schlüsselkopf (2) einen Befestigungsabschnitt (9) zum Zusammenwirken mit dem Schlüsselbart (7) aufweist, **dadurch gekennzeichnet, dass** der Schlüsselbart (7) mittels eines Kunststoff-Umspritzverfahrens am Befestigungsabschnitt (9) des Schlüsselkopfes (2) angeformt ist.

2. Notschlüssel (10) nach Anspruch 1, **dadurch gekennzeichnet, dass** der Befestigungsabschnitt (9) des Schlüsselkopfes (2) eine Lasche (11) in Längsrichtung des Schlüsselbarts (7) aufweist, wobei die Lasche (11) eine Ausnehmung aufweist.

3. Notschlüssel (10) nach Anspruch 1 oder 2, **dadurch gekennzeichnet, dass** der Schlüsselkopf (2) einen Verriegelungsabschnitt (8) zum Zusammenwirken mit einem Sperrelement (3) des Identifikationsgebers (1) aufweist.

4. Notschlüssel (10) nach einem der vorhergehenden Ansprüche, **dadurch gekennzeichnet, dass** der Schlüsselkopf (2) aus Zamak ausgebildet ist.

5. Notschlüssel (10) nach einem der vorhergehenden Ansprüche, **dadurch gekennzeichnet, dass** der Schlüsselkopf (2) einen außenliegenden Abschnitt (13) und einen innenliegenden Abschnitt (14) aufweist.

6. Notschlüssel (10) nach einem der vorhergehenden Ansprüche, **dadurch gekennzeichnet, dass** der außenliegende Abschnitt (13) des Schlüsselkopfs (2) mit einer Chrom-Beschichtung versehen ist.

7. Notschlüssel (10) nach einem der vorhergehenden Ansprüche, **dadurch gekennzeichnet, dass** der Schlüsselbart (7) aus einem Thermoplast, insbesondere aus einem mit mindestens 25 Prozent Glasfasern verstärkten Polybutylenterephthalat, hergestellt ist.

8. Mobiler Identifikationsgeber (1) für ein Kraftfahrzeug mit einem Gehäuse (5), wobei innerhalb des Gehäuses (5) eine Elektronikeinheit (4), insbesondere Sende-und Empfangseinrichtung, zur Kommunikation mit einem Kraftfahrzeug angeordnet ist, und einem innerhalb des Gehäuses (5) angeordneten Notschlüssel (10) nach Anspruch 1, **dadurch gekennzeichnet, dass** der Schlüsselbart (7) des Notschlüssels (10) aus einem für Funkwellen (15) durchlässigen Werkstoff ausgebildet ist.

9. Mobiler Identifikationsgeber (1) nach Anspruch 8, **dadurch gekennzeichnet, dass** der Notschlüssel (10) am Verriegelungsabschnitt (8) des Schlüsselkopfes (2) mit Hilfe eines Sperrelements (3), welches im Gehäuse (5) des mobilen Identifikationsgebers (1) gelagert ist und mit einer Feder (12) vorgespannt ist, verriegelbar ist.

10. Mobiler Identifikationsgeber nach Anspruch 8 oder 9, **dadurch gekennzeichnet, dass** das Sperrelement (3) innerhalb des Gehäuses (5) angeordnet ist, wobei das Sperrelement (3) einteilig mit einer außerhalb des Gehäuses (5) zugänglichen Taste (6) ausgebildet ist.

11. Das Verfahren zur Herstellung eines Notschlüssels für ein Kraftfahrzeug umfasst folgende Schritte:
- Einlegen eines Schlüsselkopfes (2) aus Metall in eine Spritzgussform,
- Anformen eines Schlüsselbarts (7) am Befestigungsabschnitt (9) des Schlüsselkopfes (2) mittels eines Kunststoff-Umspritzverfahrens,
- Fräsen einer Kodierung am Schlüsselbart (7).

## Claims

1. An emergency key (10) for a motor vehicle for arrangement inside a mobile identification transmitter (1), having a key blade (7) for actuating a lock cylinder, wherein a code is provided on the key blade (7), and a key head (2) for holding by a user which is made of metal, wherein the key head (2) has a fastening portion (9) for cooperating with the key blade (7), **characterized in that** the key blade (7) is conformed on the fastening portion (9) of the key head (2) by means of a plastic overmoulding process.

2. The emergency key (10) according to Claim 1, **characterized in that** the fastening portion (9) of the key head (2) has a tongue (11) extending in the longitudinal direction of the key blad (7), wherein the tongue (11) has a recess.

3. The emergency key (10) according to Claim 1 or 2, **characterized in that** the key head (2) includes a locking section (8) for cooperating with a blocking element (3) of the identification transmitter (1).

4. The emergency key (10) according to any one of the preceding claims, **characterized in that** the key head (2) is made from zamak.

5. The emergency key (10) according to any one of the preceding claims, **characterized in that** the key head (2) has an external portion (13) and an internal portion (14).

6. The emergency key (10) according to any one of the preceding claims, **characterized in that** the external portion (13) of the key head (2) is covered with a chrome coating.

7. The emergency key (10) according to any one of the preceding claims, **characterized in that** the key blade (7) is made from a thermoplastic, in particular from a polybutylene terephthalate that is reinforced with at least 25 percent glass fibres.

8. A mobile identification transmitter (1) for a motor vehicle, having a housing (5), wherein an electronic unit (4), in particular a transceiver unit is arranged inside the housing (5) for communicating with a motor vehicle, and an emergency key (10) according to Claim 1 arranged inside the housing (5), **characterized in that** the key blade (7) of the emergency key (10) is constructed from a material which is permeable to radio waves (15).

9. The mobile identification transmitter (1) according to Claim 8, **characterized in that** the emergency key (10) is lockable on the locking section (8) of the key head (2) with the aid of a blocking element (3), which is mounted inside the housing (5) of the mobile identification transmitter (1) and pretensioned with a spring (12).

10. The mobile identification transmitter (1) according to Claim 8 or 9, **characterized in that** the blocking element (3) is arranged inside the housing (5), wherein the blocking element (3) is constructed as a single part with a button (6) that is accessible from outside the housing (5).

11. The method for manufacturing an emergency key for a motor vehicle comprises the following steps:
- Placing a key head (2) made from metal in an injection mould,
- Forming a key blade (7) on the fastening portion (9) of the key head (2) by means of a plastic overmoulding process,
- Milling a code on the key blade (7).

## Revendications

1. Clé de secours (10) pour un véhicule automobile destinée à être mise en place à l'intérieur d'un transmetteur d'identifiant mobile (1), comportant un panneton (7) pour actionner un cylindre de fermeture, sachant qu'une codification est prévue sur le panneton (7) et une tête de clé (2) pour la saisie par un utilisateur, laquelle est constituée en métal, sachant que la tête de clé (2) comporte une section de fixation (9) pour coopérer avec le panneton (7), **caractérisée en ce que** le panneton (7) est conformé sur la section de fixation (9) de la tête de clé (2) au moyen d'un procédé d'enrobage par injection de matière plastique.

2. Clé de secours (10) selon la revendication 1, **caractérisée en ce que** la section de fixation (9) de la tête de clé (2) comporte un tenon (11) dans la direction longitudinale du panneton (7), sachant que le tenon (11) comporte un évidement.

3. Clé de secours (10) selon les revendications 1 ou 2, **caractérisée en ce que** la tête de clé (2) comporte une section de verrouillage (8) pour coopérer avec un élément de blocage (3) du transmetteur d'identifiant (1).

4. Clé de secours (10) selon l'une quelconque des revendications précédentes, **caractérisée en ce que** la tête de clé (2) est réalisée en Zamac.

5. Clé de secours (10) selon l'une quelconque des revendications précédentes, **caractérisée en ce que** la tête de clé (2) comporte une section extérieure (13) et une section intérieure (14).

6. Clé de secours (10) selon l'une quelconque des revendications précédentes, **caractérisée en ce que** la section extérieure (13) de la tête de clé (2) est dotée d'un revêtement de chrome.

7. Clé de secours (10) selon l'une quelconque des revendications précédentes, **caractérisée en ce que** le panneton (7) est fabriqué en thermoplastique, en particulier en polytéréphthalate de butylène renforcé avec au moins 25 pour cent de fibres de verre.

8. Transmetteur d'identifiant mobile (1) pour un véhicule automobile avec un boîtier (5), sachant qu'à l'intérieur du boîtier (5) est disposée une unité électronique (4), en particulier un dispositif Emetteur-Récepteur pour la communication avec un véhicule automobile et une clé de secours (10) disposée à l'intérieur du boîtier (5) selon la revendication 1, **caractérisé en ce que** le panneton (7) de la clé de secours (10) est réalisé dans un matériau perméable aux ondes radio (15).

9. Transmetteur d'identifiant mobile (1) selon la revendication 8, **caractérisé en ce que** la clé de secours (10) peut être verrouillée sur la section de verrouillage (8) de la tête de clé (2) à l'aide d'un élément de blocage (3), lequel est logé dans le boîtier (5) du transmetteur d'identifiant mobile (1) et est précontraint avec un ressort (12).

10. Transmetteur d'identifiant mobile selon la revendication 8 ou 9, **caractérisé en ce que** l'élément de blocage (3) est disposé à l'intérieur du boîtier (5), sachant que l'élément de blocage (3) est réalisé en une seule pièce avec une touche (6) accessible à l'extérieur du boîtier (5).

11. Procédé de fabrication d'une clé de secours pour un véhicule automobile comprenant les étapes suivantes :
- mise en place d'une tête de clé (2) en métal dans un moule de moulage par injection,
- conformation d'un panneton (7) sur la section de fixation (9) de la tête de clé (2) au moyen d'un procédé d'enrobage par injection de matière plastique,
- fraisage d'une codification sur le panneton (7).
